# EUROPÄISCHE PATENTSCHRIFT

(11) **EP 1 145 967 B1**
(45) Veröffentlichungstag und Bekanntmachung des Hinweises auf die Patenterteilung: **04.09.2002**
(21) Anmeldenummer: 01710011.6
(22) Anmeldetag: 14.03.2001
(51) Int. Cl.: B65C 9/10

(54) **Etikettenmagazin**
Label magazine
Magasin d'étiquettes

(30) Priorität: 15.04.2000 DE 10018780
(43) Veröffentlichungstag der Anmeldung: 17.10.2001
(73) Patentinhaber: KHS Maschinen- und Anlagenbau Aktiengesellschaft, Patentabteilung, 44143 Dortmund (DE)
(72) Erfinder: Sindermann, Siegmar, 59174 Kamen (DE); Krämer, Klaus, 44267 Dortmund (DE); Wahle, Jörg, 59439 Holzwickede (DE)

(56) Entgegenhaltungen:
- DE-U- 29 705 248
- DE-U- 29 714 978
- GB-A- 755 646

## Beschreibung

Die Erfindung bezieht sich auf ein Etikettenmagazin zur Aufnahme eines Etikettenstapels, der mit einem Schieber in Richtung eines Hauptmagazins bewegt wird, wobei der Schieber an einem Verschiebewagen angeordnet und aus der Schiebestellung um eine lotrechte Achse aus dem Etikettenstapel herausschwenkbar gelagert und der Verschiebewagen von einem motorgetriebenen Seilzuggetriebe bewegbar ist.

Bei einem derartigen Etikettenmagazin ist es bereits bekannt, einen Etikettenschieber vorzusehen, bei dem jede der beiden verschwenkbaren Schieberflächen gabelartig ausgebildet ist und diese etwa bis zur Etikettenmitte in die Bewegungsbahn der Etiketten hineinragen (Prospekt Anker Roland 8/2F, 1979). Der Schwenkbereich der Stützorgane ist aus diesem Grunde relativ groß, woedurch sich beim automatischen Wegklappen während des Zurückziehens des Etikettenschiebers entlang eines neueingesetzten Etikettenstapels eine entsprechende Verformung sowohl des im Etikettenmagazin vorhandenen Reststapels als auch des neuen Etikettenstapels ergibt. Dabei werden häufig relative Verschiebungen der Etiketten ausgelöst, die zwangsläufig zu Störungen bei der Etikettenentnahme am vorderen Ende des Hauptmagazins führen.

DE 2 9705248 U zeigt ein Etiketten magazin, welches mittels eines Seil zuges vor und zurückbewegt wird und dem Oberbegriff des Anspruchs 1 entspricht.

Ferner ist aus der DE-C2-3534664 ein Etikettenbehälter für Etikettiermaschinen bekannt geworden, wobei der Etikettenschieber eine parallel zur Vorschubrichtung bewegbare Brücke aufweist, auf der beiderseits der Bewegungsbahn mit zur Vorschubrichtung im wesentlichen rechtwinkliger Drehachse jeweils ein Stützorgan schwenkbar gelagert ist, dessen Vorschubposition, in der es über die Führungsrinne hinweg in die Bewegungsbahn der Etiketten hineinragt, durch einen Anschlag und ein elastisches Mittel derart festgelegt ist, daß es bei einer Bewegung der Brücke entgegen der Vorschubrichtung unter Mitwirkung der nachfolgenden Etiketten selbsttätig, also ohne Zwangsführung, aus deren Bewegungsbahn herausklappt. Dabei ist jedes Stützorgan in dem Bereich, mit dem es in die Bewegungsbahn der Etiketten hineinragt, im wesentlichen plattenförmig ausgebildet und weist eine ebene oder nur leicht gewölbte Stützfläche für die Etiketten auf, die den größten Teil der Länge der seitlichen Etikettenkante abdeckt. Als wesentlich wird hierbei vorgesehen, daß jedes Stützorgan in der Vorschubposition um ca. 10 mm in die Bewegungsbahn der Etiketten hineinragt. Im praktischen Betrieb, insbesondere bei der Verwendung von großen bzw. breiten Etiketten, hat sich gezeigt, daß diese relativ schmale Abstütz- und Berührungsfläche kritisch ist und zu einer Aufwölbung des Etikettenstapels führen kann.

Als Antrieb für den Schieber kann ein Federgehäuse oder ein motorbetriebener Direktantrieb vorgesehen sein, der mit Zugseilen mit dem Schieber verbunden ist. Insbesondere bei motorbetriebenen Zugeinrichtungen zum Anpressen des Schiebers können sich unterschiedliche Anpreßkräfte ergeben, die dann eine einwandfreie Etikettenentnahme vermindern.

Der Erfindung liegt die Aufgabe zugrunde, ausgehend von diesen bekannten Lösungen eine Ausbildung zu finden, mit der eine einwandfreie Aufrechterhaltung des Anpreßdruckes eines solchen Schiebers gewährleistet ist.

Diese Aufgabe wird gemäß der Erfindung bei einem Etikettenmagazin der eingangs genannten Art dadurch gelöst, daß zwischen dem Seilzuggetriebe und dem dieses antreibenden Motor ein unter Federvorspannung gehaltenes Spanngetriebe geschaltet ist.

Dabei hat es sich in selbständiger Ausgestaltung als zweckmäßig erwiesen, daß das Spanngetriebe unter Zwischenschaltung einer Spiralfeder gebildet ist, die einerseits mit der Antriebswelle des Motors und andererseits mit dem den Seilzug aufnehmenden Gehäuse verbunden ist.

Weitere Merkmale ergehen aus den Unteransprüchen.

Mit der erfindungsgemäß vorgeschlagenen Lösung wird eine sichere Anpressung des Schiebers gegen den hinteren Etikettenstapel gewährleistet. Durch die Ausgestaltung ist eine ständige Anpressung auch bei motorseitigen Störungen gewährleistet.

Im nachfolgenden wird die Erfindung anhand eines in der Zeichnung dargestellten Ausführungsbeispiels näher erläutert. In der Zeichnung zeigt:
- Fig. 1: ein Wechselmagazin mit einem Schieber in Arbeitsstellung,
- Fig. 2: einen Schieber in Öffnungsstellung,
- Fig. 3: ein Spannelement in vergrößerter Darstellung und
- Fig. 4 und 5: Einzelheiten des Spannelements.

In einer Draufsicht ist eine Wechselmagazinvorrichtung 1 mit Etikettenmagazin dargestellt. Diese besteht aus einer Trägerplatte als eigentliche Tischebene 2 zur Aufnahme von verschiedenen Wechselmagazinen 3. Die Tischebene 2 ist lotrecht zur Übergaberichtung der Etiketten 4 aus dem Hauptmagazin 5 zu diesem verfahrbar angeordnet, wobei in dem Ausführungsbeispiel zwei Wechselmagazine 3, 3' vorgesehen sind, die wechselseitig hin- und herverfahren werden können. Die Tischebene 2 weist eine Aufnahme 6 auf, die beispielsweise als Langloch ausgebildet ist, in welche Zentrierstifte 7 der Wechselmagazine 3, 3' einführbar sind. Auf der dem Hauptmagazin 5 gegenüberliegenden Stirnseite 8 der Wechselmagazine 3, 3' sind Zentrierschlitze 9 angeordnet, die bei der Querverschiebung eines gefüllten Wechselmagazins 3, 3' gegen ein Schieberteil 10 verfahrbar sind, wobei das Schieberteil einen Steg 11 aufweist, der in die Zentrierschlitze 9 eingreift. Anstelle der im Ausführungsbeispiel gezeigten Zentrierschlitzausbildung können selbstverständlich auch anders ausgebildete Kupplungsteile vorgesehen sein, die ein Ankuppeln des Wechselmagazins 3, 3' an dem Schieberteil 10 ermöglichen. Mit dem Schieberteil 10 ist ein Stellzylinder 12 verbunden, der nach exakter Positionierung des Wechselmagazins 3 gegenüber dem Hauptmagazin 5 eine Vorschubbewegung des Wechselmagazins 3 in Richtung des Hauptmagazins 5 auslöst. Hierbei fahren Ausnehmungen 13 des Wechselmagazins 3, 3' gegen Unterstützungsfinger 14 des Hauptmagazins 5 und bilden dadurch eine geschlossene Gleitebene für die gegen die noch im Hauptmagazin 5 befindlichen restlichen Etiketten zu verfahrenden Nachschubetiketten aus dem Wechselmagazin 3, 3'. Hierbei dient die auf der Tischebene 2 angeordnete Langlochzentrierung zur exakten Einhaltung der jeweiligen Position des in Vorschubbewegung befindlichen Wechselmagazins 3, 3'. Dieses wird bis auf einen geringen Abstand gegen das Hauptmagazin 5 verfahren, so daß eine eventuelle Vor- und Zurückbewegung des Hauptmagazins 5, beispielsweise bei fehlenden Flaschen auf den Standtellern der als Rundläufer ausgebildeten Etikettiermaschine problemlos durchgeführt werden kann. Dabei kann die Langlochzentrierung auf der Tischebene so ausgebildet sein, daß sie als Hubbegrenzung für den Verfahrweg des Wechselmagazins 3, 3' dient. Es ist aber auch denkbar, andere Endanschläge vorzusehen, die eine exakte Abstandsbildung zwischen dem Haupt- und Wechselmagazin 5, 3, 3' sichern. Durch nicht weiter dargestellte Tasteinrichtungen wird der jeweilige Füllungszustand des Wechselmagazins ermittelt. Sobald dieses entleert ist, wird durch Ansteuerung des Stellzylinders 12 das Wechselmagazin 3 in die ursprüngliche Ausgangsposition zurückverfahren, so daß durch Querverschieben der Tischebene 2 das aufgefüllte und bereitstehende weitere Wechselmagazin 3' in seine Position verfährt und mit dem Hauptmagazin 5 in vorbeschriebener Weise verbunden wird. Hiernach kann eine erneute Auffüllung des entleerten Wechselmagazins 3 durch die Bedienungsperson vorgenommen werden, welches dann für den nächsten Wechselvorgang als gefülltes Magazin wieder zur Verfügung steht und in umgekehrter Richtung an das Hauptmagazin 5 herangefahren werden kann.

Die Etiketten 4 selbst werden aus dem Wechselmagazin 3, 3' in Richtung Hauptmagazin 5 durch hinter diese anlegbare Schieber 13 unter Aufrechterhaltung eines bestimmten Anpreßdruckes entsprechend der Entnahmeleistung nachgeführt. Zu diesem Zwecke ist ein Verschiebewagen 14 vorgesehen, an dem beidseitig Winkelhebel 15, 16 um eine lotrechte Lagerachse 17 verschwenkbar sind. An dem seitlich zum Wechselmagazin 3 weisenden Helbelarm 18 ist jeder Schieber 13 zusätzlich schwankbar gelagert. Der mit 14 bezeichnete Verschiebewagen gemäß Fig. 1 befindet sich in der Arbeitsposition, d. h., die Schieber 13 liegen an dem hinteren Ende eines Etikettenstapels an und üben über das Zugseil 19 einen ständigen gleichbleibenden Druck aus. Sobald nun das Wechselmagazin 3 entleert ist, wird dieses durch das in Warteposition befindliche gefüllte Wechselmagazin 3' ersetzt und gegen den im Hauptmagazin befindlichen Etikettenreststapel verfahren. Im Anschluß daran wird das Zugseil 19 in entgegengesetzter Richtung beaufschlagt, wie aus Figur 2 ersichtlich. Dieses ist an dem zum Magazin weisenden Hebelarm 20 der Winkelhebel 15, 16 befestigt und zieht diese zunächst bis zu einem Anschlagpunkt, der beispielsweise durch eine Langlochführung 21 bestimmt ist. Mit Erreichen dieses Anschlagpunktes sind auch die Schieber 13 automatisch an dem Etikettenstapel ausgeschwenkt, wobei der weiter erforderliche Etikettenvorschub durch den am Wechselmagazin angreifenden Stellzylinder 12 erfolgt. Gleichzeitig wird mit Erreichen des Anschlagpunktes die Zugkraft des Zugseiles auch auf den Verschiebewagen 14 übertragen und dieser in seine Anfangsposition in Richtung des Stellzylinders 12 bewegt. In dieser Position wird das Zugseil 19 wieder entgegengesetzt beaufschlagt, wobei zunächst die Winkelhebel 15, 16 verschwenken und dabei die Schieber 13 in den Bereich des hinteren Etikettenstapels bewegen, die sich bei der dann folgenden Vorschubbewegung des Verschiebewagens 14 gegen das Stapelende 22 anlegen.

Die Zugkraft des Zugseils 19 wird von einem Motor 23 erzeugt. Zur verfeinerten Abstimmung des von dem Motor 23 aufrechterhaltenen Drehmoments ist zwischen dem Motor 23 und dem Zugseil 19 ein kraftbeaufschlagtes Spannelement 24 angeordnet. Dieses kann als vorspannbares Kraftspeicherelement ausgebildet sein, wobei die ausgangsseitige Spannkraft, die am Zugseil 19 angreift, einstellbar und veränderbar ist. Gemäß dem in Figur 3 dargestellten Ausführungsbeispiel besteht das Spannelement 24 aus einem Gehäuse 25 und einer darin aufgenommenen Spiralfeder 26, die einerseits an dem Gehäuse 25 von einem Stift 27 und andererseits an der Welle 28 des Motors 23 gehalten ist. Das Zugseil 19 ist ebenfalls an dem Gehäuse 25 mittels einer Spannstelle 29 gehalten. Vor der Montage des Zuseils 19 wird die Spiralfeder 26 durch Drehen des Gehäuses 25 entsprechend vorgespannt und anschließend mit dem Zugseil 19 verbunden. Die Vorspannung kann so eingestellt werden, daß eine ausreichende Zugkraft für das Zugseil 19 gewährleistet ist. Durch Zuschalten des Motors 23 kann diese Zugkraft entsprechend den Betriebsbedingungen angepaßt werden.

Mit der Motorwelle 28 ist zusätzlich eine Begrenzungsvorrichtung 30 verbunden, deren Anschlagstift 31 je nach Vorspannung der Spiralfeder 26 in einer spiralförmig verlaufenden Nute 32 geführt ist und bis zum jeweiligen Ende 33, 34 dieser Nute 32 verfahren werden kann. Die Begrenzungsvorrichtung 30 weist dazu eine radial verlaufende Führungsnute 35 für den Anschlagstift 31 auf. Das Spannelement 24 ist über Laschen 36 mit der Wechselmagazinvorrichtung 1 verbunden.

## Patentansprüche

1. Etikettenmagazin zur Aufnahme eines Etikettenstapels, der mit einem Schieber (10) in Richtung eines Hauptmagazins (5) bewegt wird, wobei der Schieber (10) an einem Verschiebewagen angeordnet und aus der Schiebestellung um eine lotrechte Achse aus dem Etikettenstapel herausschwenkbar gelagert und der Verschiebewagen (14) von einem motorbetriebenen Seilzuggetriebe mindestens vorbewegbar ist, **da*durch gekennzeichnet, daß*** zwischen dem Seilzuggetriebe und dem dieses antreibenden Motor (23) ein kraftbeaufschlagtes Spannelement (24) geschaltet ist.

2. Etikettenmagazin gemäß Oberbegriff des Anspruchs 1, ***dadurch gekennzeichnet, daß*** ein vorspannbares Kraftspeicherelement (24) dem Motor (23) vorgeschaltet und die ausgangsseitige Spannkraft des Kraftspeicherelements (24) einstellbar und veränderbar ist.

3. Etikettenmagazin gemäß Oberbegriff des Anspruchs 1, ***dadurch gekennzeichnet, daß*** das Spannelement (24) unter Zwischenschaltung einer Spiralfeder (26) gebildet ist, die einerseits mit der Antriebswelle (28) des Motors (23) und andererseits mit dem den Seilzug (19) aufnehmenden Gehäuse (25) verbunden ist.

4. Etikettenmagazin nach den Ansprüchen 1 und 2, ***dadurch gekennzeichnet, daß*** der Schieber (13) durch die Vorbewegung des Verschiebewagens (14) in Richtung des Hauptmagazins (5) gegen das hintere Ende eines Etikettenstapels einschwenkbar ist und dabei unter Vorspannung des Spannelements (24) und/oder des Motors (23) gegen den Etikettenstapel gehalten ist.

5. Etikettenmagazin nach den vorhergehenden Ansprüchen, ***dadurch gekennzeichnet, daß*** das Seilzuggetriebe einerseits an den zum Magazin (5) weisenden Laschen des Winkelhebels (15, 16) und andererseits an Halteeinrichtungen (29) des Spannelementgehäuses befestigt ist.

6. Etikettenmagazin nach den vorhergehenden Ansprüchen, ***dadurch gekennzeichnet, daß*** dem Spannelement (24) eine mit Anschlägen (33, 34) versehene Begrenzungsvorrichtung (30) zugeordnet ist.

## Claims

1. Label magazine for accommodating a stack of labels which is moved with a slide member (10) in the direction towards a main magazine (5), the slide member (10) being disposed on a displaceable carriage and being mounted so as to be outwardly pivotable from the sliding position about a vertical axis from the stack of labels, and the displaceable carriage (14) being at least forwardly displaceable by a motor-operated cable transmission, **characterised in that** a force-actuated tensioning member (24) is connected between the cable transmission and the motor (23) driving said transmission.

2. Label magazine according to the preamble of claim 1, **characterised in that** an initially tensionable force storing member (24) precedes the motor (23), and the tensioning force at the output end of the force storing member (24) is adjustable and variable.

3. Label magazine according to the preamble of claim 1, **characterised in that** the tensioning member (24) is formed by the interposition of a helical spring (26) which is connected, at one end, to the drive shaft (28) of the motor (23) and, at the other end, to the housing (25) accommodating the cable (19).

4. Label magazine according to claims I and 2, **characterised in that** the slide member (13) is inwardly pivotable towards the rear end of a stack of labels by the forward movement of the displaceable carriage (14) in the direction of the main magazine (5) and is thereby retained against the stack of labels with the initial tension of the tensioning member (24) and/or the motor (23).

5. Label magazine according to the preceding claims, **characterised in that** the cable transmission is secured, at one end, on the lugs of the angle lever (15, 16) pointing towards the magazine (5) and, at the other end, on retaining means (29) of the tensioning member housing.

6. Label magazine according to the preceding claims, **characterised in that** a limiting device (30), which is provided with stop members (33, 34), is associated with the tensioning member (24).

## Revendications

1. Magasin à étiquettes destiné à recevoir une pile d'étiquettes qui est déplacée par un poussoir (10) en direction d'un magasin principal (5), le poussoir (10) étant disposé sur un chariot coulissant et étant monté de manière à pouvoir pivoter autour d'un axe vertical, depuis la position de poussée vers l'extérieur de la pile d'étiquettes, et le chariot coulissant (14) pouvant être au moins avancé au moyen d'un mécanisme à câble de traction motorisé, **caractérisé en ce qu'**un élément de tension (24) soumis à une force est monté entre le mécanisme à câble de traction et le moteur (23) entraînant celui-ci.

2. Magasin à étiquettes selon le préambule de la revendication 1, **caractérisé en ce qu**'un élément d'accumulation de force (24) pouvant être précontraint est monté en amont du moteur (23) et la force de tension côté sortie de l'élément d'accumulation de force (24) est réglable et variable.

3. Magasin à étiquettes selon le préambule de la revendication 1, **caractérisé en ce que** l'élément de tension (24) est formé par interposition d'un ressort spiral (26) qui est relié d'une part à l'arbre d'entraînement (28) du moteur (23) et d'autre part au boîtier (25) qui reçoit le câble de traction (19).

4. Magasin à étiquettes selon les revendications 1 et 2, **caractérisé en ce que** par le mouvement d'avance du chariot coulissant (14), le poussoir (13) peut pivoter en direction du magasin principal (5), vers l'extrémité arrière d'une pile d'étiquettes, et est ainsi maintenu contre la pile d'étiquettes, par précontrainte de l'élément de tension (24) et/ou du moteur (23).

5. Magasin à étiquettes selon les revendications précédentes, **caractérisé en ce que** le mécanisme à câble de traction est fixé d'une part à des pattes, dirigées vers le magasin (5), du levier coudé (15, 16), et d'autre part à des dispositifs de maintien (29) du boîtier de l'élément de tension.

6. Magasin à étiquettes selon les revendications précédentes, **caractérisé en ce qu'**un dispositif de limitation (30), pourvu de butées (33, 34), est associé à l'élément de tension (24).
